# FASCICULE DE BREVET EUROPEEN

(11) **EP 0 044 797 B1**
(45) Date de publication et mention de la délivrance du brevet: **03.10.1984**
(21) Numéro de dépôt: 81420108.3
(22) Date de dépôt: 17.07.1981
(51) Int. Cl.: B65D 47/06

(54) **Goulot escamotable par cloquage comprenant un système de garantie**
Einstülpbare Ausgiesstülle mit Garantieanordnung
Retractable spout provided with a tamper-proof system

(30) Priorité: 23.07.1980 FR 8016401
(43) Date de publication de la demande: 27.01.1982
(73) Titulaire: SOCIETE NOUVELLE DE BOUCHONS PLASTIQUES S.N.B.P., F-69480 Anse (FR)
(72) Inventeur: Babiol, Pierre, F-69400 Villefranche sur Saône (FR)
(74) Mandataire: Karmin, Roger

## Description

La présente invention est relative à des perfectionnements apportés aux goulots escamotables du genre comprenant un manchon tubulaire souple agencé de manière à occuper par cloquage deux positions dont l'une rétractée dans laquelle tout ce manchon est disposé dans le récipient auquel ledit manchon est associé, et l'autre développée dans laquelle ledit manchon est situé à l'extérieur du récipient. Un tel goulot est décrit dans les documents antérieurs FR-A 2 142 571 et FR-A 1 553 032.

De tels goulots sont appréciés des utilisateurs du fait qu'en position rétractée du manchon l'ensemble comporte une épaisseur réduite qui facilite la mise en place par rapport à une ouverture pratiquée dans un récipient.

L'inconvénient majeur des goulots du genre en question réside dans le fait que leur dispositif d'inviolabilité est une capsule qui vient les recouvrir.

Une telle capsule grève le prix de revient de l'ensemble du fait de son coût propre et de l'opération supplémentaire de montage qu'elle nécessite.

Les perfectionnements qui font l'objet de la présente invention visent à permettre d'assurer l'inviolabilité par des moyens portés par le goulot lui-même. A cet effet, il comporte un dispositif évitant d'une part le soulèvement de son manchon par introduction d'un article plat entre la tête de son bouchon et son embase, et, d'autre part, la rotation du bouchon par rapport à l'embout fileté de son manchon en position rétractée.

Conformément à l'invention, la périphérie de la bride périphérique de l'embase qui s'engage dans l'ouverture du récipient est prolongée par un rebord vertical tourné vers le haut, entourant les demi-anneaux et qui comporte des encoches enserrant les oreilles de préhension desdits anneaux, ces derniers étant reliés à la tête du bouchon par des pontets de sécurité.

Le dessin annexé, donné à titre d'exemple, permettra de mieux comprendre l'invention, les caractéristiques qu'elle présente et les avantages qu'elle est susceptible de procurer:
Fig. 1 est une coupe transversale d'un goulot établi conformément à l'invention représenté monté dans l'ouverture d'un récipient.
Fig. 2 en est une vue par dessus. On y a représenté en 1-1 le plan de coupe de fig. 1.

Fig. 1 est une illustration partielle de la partie supérieure d'un récipient 1 qui comporte une ouverture circulaire 1a réalisée sous la forme d'une cheminée tubulaire. Dans l'exemple représenté, le récipient 1 est un bidon fabriqué en fer blanc tel que ceux qu'on utilise pour stocker l'huile pour moteur d'automobile. A la manière connue, une embase 2 réalisée en une matière plastique appropriée est engagée dans l'ouverture 1a a de manière qu'une gorge 2a de cette embase vienne s'encliqueter par rapport à l'ouverture précitée. On observe que le dessus de l'embase est réalisé sous la forme d'une bride 3 qui est appliquée contre le dessus du récipient 1. Cette bride 3 se prolonge en direction de l'intérieur par un manchon tubulaire souple 4 prévu mince auquel fait suite un embout fileté 5. Comme cela est bien connu dans la technique, le goulot constitué par le manchon souple 4 et l'embout 5 peut être rétracté à l'intérieur du récipient 1 ou déployé hors de celui-ci comme on l'a illustré en traits discontinus en fig. 1.

L'embout fileté 5 reçoit un bouchon 6 comprenant une tête plate 7, une jupe taraudée 8 coopérant avec le filetage dudit embout, et une jupe interne 9 qui s'engage à jeu réduit dans l'alésage de l'embout 5. La périphérie de la tête 7 est entourée de deux demi-anneaux 10,11 dont la longueur est inférieure à sa demi-circonférence. Chaque demi-anneau est rendu solidaire de la tête par l'intermédiaire de deux tenons 12, 13 respectivement 14, 15 situés deux à deux en vis- à-vis l'un de l'autre et au-delà de chacun desquels chaque demi-anneau dépasse pour former un pied 10a, 10b respectivement 11 a, 11b b facilitant lors du pivotement des demi-anneaux, l'extraction du manchon 4. Chaque demi-anneau comporte encore une oreille centrale 10c, 11c améliorant sa préhension. Enfin, le pourtour de la tête 7 du bouchon 6 est relié à chaque demi-anneau par des pontets de sécurité référencés respectivement 16 et 17.

Comme illustré en fig. 1 et 2, les moyens d'inviolabilité suivant l'invention sont constitués par un rebord 3a tourné vers le haut et interrompu au niveau des deux oreilles 10c, 11 c de chaque demi-anneau 10, 11 pour constituer deux encoches 3b, 3c. Grâce à ce rebord, il est impossible d'engager une lame ou analogue en dessous de la tête 7 du bouchon 6 car l'introduction entre le rebord 3 et l'un ou l'autre des demi-anneaux 10, 11 provoquerait automatiquement la rupture des pontets de garantie 16, 17. En outre, il n'est pas possible de dévisser le bouchon par rapport à l'embout 5 puisque les deux oreilles 10c, 11c sont retenues par les deux encoches 3b, 3c du rebord 3a.

On a ainsi réalisé un goulot escamotable par cloquage qui présente d'une part des moyens d'extraction aisés constitués par les deux demi-anneaux 10, 11, et d'autre part des moyens d'inviolabilité qui rendent ce goulot particulièrement intéressant à utiliser.

## Revendications

1. Goulot escamotable du genre comportant un manchon souple (4) agencé de manière à occuper deux positions dont l'une rétractée dans laquelle tout le manchon est disposé dans le récipient (1) auquel ledit goulot est associé et l'autre développée dans laquelle le manchon (4) est situé à l'extérieur du récipient (1), le débouché dudit manchon étant fermé par un bouchon vissé (6) dont la tête (7) comporte deux demi-anneaux (10, 11) qui constituent chacun un levier de dégagement du bouchon tandis qu'une embase (2) lui permet d'être assemblé au récipient (1) en combinaison avec une bride périphérique horizontale (3), caractérisée en ce que la périphérique horizontale (3), caractérisée en ce que la périphérie de la bride (3) est prolongée par un rebord vertical (3a) tourné vers le haut entourant les demi-anneaux (10, 11) et qui comporte des encoches (3b, 3c) enserrant deux oreilles de préhension (10c, 11c) desdits demi-anneaux (10,11), ces derniers étant reliés à la tête (7) du bouchon par des pontets de sécurité (16,17).

## Patentansprüche

Einstülpbare Ausgiesstülle, bestehend aus einem biegsamen Stutzen (4), der so eingerichtet ist, dass er in zwei Stellungen überführbar ist, von der die eine zurückgezogen ist, in welcher der gesamte Stutzen im Behälter (1) angeordnet ist, mit welchem die besagte Ausgiesstülle verbunden ist, und von der die andere entfaltet ist, in welcher der Stutzen (4) ausserhalb des Behälters (1) plaziert ist, wobei die Ausgiessöffnung des besagten Stutzens durch einen Schraubdeckel (6) verschlossen ist, dessen Kopfende (7) zwei Halbringe (10, 11) aufweist, die jeder einen Deck-Auslösehebel bilden, während ein Ansatz (2) zusammen mit einem horizontalen Umfangsflansch (3) ihm erlaubt, mit dem Behälter (1) verbunden zu sein, dadurch gekennzeichnet, dass der Rand des Flansches (3) durch eine vertikale, nach oben gebogene, die Halbringe (10, 11) umgebende Randleiste (3a) verlängert ist und Einschnitte (3b, 3c) aufweist, welche zwei Greiflaschen (10c, 11c) der besagten Halbringe (10, 11) einfassen, welche letztere durch Sicherungsbügel (16, 17) mit dem Kopfende (7) des Deckels verbunden sind.

## Claims

1. A retractable spout of the kind comprising a flexible sleeve (4) arranged so as to occupy two positions, one of which is a retracted one in which the entire sleeve is disposed in the receptacle (1) with which the said spout is associated and the other a developed one in which the sleeve (4) is situated outside the receptacle (1), the opening of the said sleeve being closed by a screwed stopper (6) of which the head (7) comprises two half-rings (10, 11) which each constitute a release lever for the stopper whilst a collar (2) allows it to be assembled to the receptacle (1) in combination with a horizontal peripheral flange (3), characterised in that the periphery of the flange (3) is extended by a vertical edge (3a), turned upwards, surrounding the half-rings (10, 11) and which comprises notches (3b, 3c) gripping two gripping lobes (10c,11c) ofthe said half-rings (10, 11), the latter being connected to the head (7) of the stopper by safety points (16, 17) .
